# FASCICULE DE BREVET EUROPEEN

(11) **EP 0 133 826 B1**
(45) Date de publication et mention de la délivrance du brevet: **09.03.1988**
(21) Numéro de dépôt: 84401421.7
(22) Date de dépôt: 04.07.1984
(51) Int. Cl.: B21D 51/32

(54) **Procédé de renforcement de sertissages et joints sertis, notamment pour emballages**
Verfahren zur Verstärkung von Bördelverbindungen und eingefassten Abdichtungen, insbesondere von Verpackungen
Method of strengthening crimpings and crimped sealings, in particular for packages

(30) Priorité: 05.07.1983 FR 8311188
(43) Date de publication de la demande: 06.03.1985
(73) Titulaire: GALLAY S.A., F-75008 Paris (FR)
(72) Inventeur: Le Bret, Lucien, F-95210 Saint-Gratien (FR)
(74) Mandataire: CABINET BONNET-THIRION

(56) Documents cités:
- EP-A- 0 082 066
- BE-A- 793 875
- CH-A- 602 423
- FR-A- 334 017
- FR-A- 375 977
- FR-A- 1 447 436
- FR-A- 2 184 920
- FR-A- 2 430 276
- FR-A- 2 440 789
- GB-A- 142 967
- GB-A- 1 095 216
- US-A- 1 507 304
- US-A- 2 239 696
- US-A- 3 672 317
- PATENT ABSTRACTS OF JAPAN, vol. 4, no. 80 (M-15)(562), 10 juin 1980, page 45 M 15

## Description

La présente invention est relative aux joints sertis, notamment pour emballages à fonds assemblés au corps par sertissage, en particulier fûts métalliques ou analogues, joints du genre où les bords limitrophes du corps et du fond constituent des couches généralement alternées d'une structure entrelacée s'étendant sur une certaine hauteur dans un sens axial. On connaît les sertissages dits simples, doubles et triples comportant respectivement trois, cinq et sept couches susceptibles de provenir alternativement des bords limitrophes des deux pièces à assembler, le double et le triple sertissages correspondant aux techniques pratiquées le plus couramment en matière de fûts métalliques ou composites.

L'objet de la présente invention est un procédé d'assemblage de deux pièces à paroi mince par sertissage selon le préambule de la revendication 1. La présente invention a aussi pour objet une opération de préparation d'un bord de corps dans un procédé d'assemblage par sertissage d'un fond sur un corps selon le préambule de la revendication 9.

Le sertissage constituant la zone la plus exposée aux risques de dislocation de l'emballage, notamment en cas de chute accidentelle, on a depuis longtemps recherché des moyens susceptibles d'améliorer la résistance mécanique de ce type de joints.

On a décrit ainsi dès 1919 (cf. brevet GB 142967) un procédé tendant à renforcer un joint serti, selon lequel, dans l'assemblage d'un fût métallique, on repliait sur lui-même le bord du fond de manière à le mettre en surépaisseur, puis on effectuait le sertissage de sorte que les parties du fond et du corps de fût disposées en regard de la surépaisseur se trouvent repoussées en déterminant une inflexion de la structure du serti le long de sa hauteur.

Le brevet BE 793 875 décrit l'application d'un tel procédé aux doubles sertissages en indiquant la possibilité d'opérer le repliage préalable soit sur le bord de fond, soit sur le bord de corps d'un fût métallique ou analogue.

Ce genre de procédé conduit à des structures de joint confinées entre deux surfaces limites dont l'une au moins présente une inflexion ou ondulation d'amplitude correspondant sensiblement à la surépaisseur formée par le repli préalable du bord limitrophe de l'une au moins des pièces assemblées. En maintenant par exemple pratiquement droit le profil de la surface limite externe du joint, c'est le profil de la surface limite interne du joint qui se trouve affecté par l'inflexion ou ondulation en imposant dans la structure du joint un parcours sinueux affectant essentiellement la ou les couches situées du côté intérieur par rapport au repli origine de la surépaisseur.

Une structure de serti ainsi déterminée est évidemment susceptible de procurer une amélioration de la tenue mécanique du joint à l'égard de certains types de contraintes. L'expérience montre cependant que cette amélioration demeure limitée, notamment en raison de la limitation de l'amplitude de l'inflexion à l'épaisseur d'une paroi.

Avec encore pour objet un renforcement de la tenue mécanique de joints du type considéré, la présente invention propose une technique susceptible d'augmenter dans une mesure surprenante l'efficacité du renforcement obtenu.

Partant également du repli sur lui-même de l'un des bords limitrophes des pièces à assembler par un sertissage comportant dans une zone de serti de hauteur donnée une pluralité de couches appartenant alternativement aux deux bords limitrophes, ledit repli augmentant sur une fraction prédéterminée de ladite hauteur le nombre de couches de ladite pluralité, le procédé suivant l'invention est essentiellement caractérisé par une opération de laminage de la structure ainsi formée jusqu'à égalisation de son épaisseur sur ladite hauteur donnée.

Le repli se trouve ainsi imprimé dans le métal des couches adjacentes avec un amincissement plus ou moins prononcé de toutes les couches; le repli devient ainsi une sorte de noyau fortement ancré entre des couches adjacentes elles-mêmes durcies par un effet d'écrouissage. L'étanchéité est elle-même fortement améliorée en raison de la multiplicité de chicanes créées aux interfaces.

L'augmentation d'efficacité du renforcement ainsi obtenu peut en effet être attribuée,--d'une part, au fait que l'opération de laminage selon l'invention provoque une inflexion affectant toutes les interfaces dans la zone de surépaisseur, tandis que selon l'état de la technique précité seule était affectée sensiblement une moitié des interfaces. L'amélioration est attribuable, d'autre part, au fait que la limite d'élasticité peut être largement dépassée dans toute la zone de surépaisseur affectée par le laminage, tandis que dans la technique antérieure l'élasticité des couches affectées par la déformation pouvait demeurer pratiquement intacte, laissant subsister une tendance à un redressement des pliages. A la suite du laminage selon l'invention cette tendance à redressement peut être pratiquement supprimée; le «nerf des tôles» peut se trouver «cassé» selon l'expression imagée des hommes de l'art.

Les caractéristiques et avantages de l'invention ressortiront d'ailleurs de la description qui va suivre d'une application à titre d'exemple à l'assemblage par double sertissage d'un fond et du corps d'un fût métallique en forme de cylindre circulaire, en référence aux dessins annexés dans lesquels:

les figures 1 à 7 sont des représentations partielles schématiques en coupe de phases successives du procédé selon l'invention, à savoir:
fig. 1, une phase préparatoire du bord du corps;
fig. 2, formage du bord à sertir du corps;
fig. 3, emboîtement du fond après dépose d'un joint d'étanchéité;
fig. 4, opération de roulage du serti;
fig. 5, fin de l'opération de roulage;
fig. 6 et 7, l'opération finale de serrage du serti;
fig. 8, vue semblable à la figure 7, montre une variante avec repli du bord de fond;
fig. 9 à 12 montrent des phases successives d'un mode d'élaboration de la variante de la figure 8.

Suivant la forme de réalisation choisie et représentée, le corps 10 de forme générale cylindrique d'un fût métallique, est soumis, selon la figure 1 à une opération préparatoire de son extrémité 11 destinée à être fermée par un fond à sertir. On introduit à cet effet dans la partie terminale adjacente à l'extrémité 11 la partie axialement saillante 12 d'un mandrin 13 présentant une gorge 14 en regard d'une molette 15 de profil adapté, en attaquant la face externe 16 de la paroi du corps, à refouler cette paroi vers le fond de la gorge 14. Le résultat de cette opération préparatoire de la partie terminale du corps est la formation dans le profil de celle-ci d'un jonc à profil de crochet 19 épousant globalement le profil de la gorge 14 du mandrin et se terminant par un bord plat ou bec 20 présentant par rapport à l'axe du corps une inclinaison comprise entre 0° et 45°.

L'opération suivante, illustrée à la figure 2, est le formage d'un bord à sertir 21 obtenu par l'intervention classique d'une presse et d'un outillage 22 à tomber les bords de type usuel comportant une partie poinçon 23 et une zone évasée de refoulement 24 limitée par un rebord de butée 25. Le bord à sertir 21 se trouve globalement replié ainsi dans un plan sensiblement perpendiculaire à l'axe du corps tout en présentant, radialement à l'intérieur du jonc à profil de crochet 19 précédemment formé, une dépression marquée en 26, tandis que le bord plat formé par le bec 20, ayant subi une rotation d'environ 90° se trouve légèrement incliné vers l'intérieur du corps.

Après dégagement de l'outil de presse 22, la troisième étape, non détaillée, est la pose dans l'empreinte annulaire 26, d'un matériau plastique de joint dit d'étanchéité; cette opération peut avantageusement s'effectuer au rouleau, le matériau de joint étant à ce stade dans un état fluide.

Le joint ainsi déposé est visible en 27 sur la figure 3, qui montre le résultat de l'étape suivante de la mise en place d'un fond 28 avec une partie d'emboîtement 29 et un bord de fond 30 s'étendant en sens radial sur une distance prédéterminée au-delà du bec 20 du bord à sertir 21 du corps 10. On voit que l'empreinte 26 de réception du joint 27 s'étend sur la majeure partie du bord de corps 21 en amont du crochet 19 sur lequel vient en appui le bord de fond 30.

On procède ensuite à l'opération proprement dite de sertissage qui s'effectue de manière classique avec action successive de deux molettes dans une première phase, une molette de roulage 31 (figure 4) avec avance progressive de celle-ci vers un mandrin 32. Le bord de fond 30 s'enroule progressivement autour du crochet 19 jusqu'à la phase finale de l'opération de roulage illustrée à là figure 5; la partie terminale 30' du bord du fond 30 est arrivée après une rotation d'environ 270° le long de la paroi du corps 10, tandis que le bec 20 du bord de corps s'est trouvé entraîné dans une rotation supplémentaire de plus de 90° par rapport à la position avant roulage de la figure 3.

Au cours de cette opération la matière de joint se trouve largement étalée et comprimée entre les bords de fond 30 et le bord de corps, tandis que l'empreinte 26 aura pu subir un certain redressement par la déformation au cours du roulage.

L'élaboration du sertissage selon l'invention s'achève par la phase finale illustrée aux figures 6 et 7 où la molette de roulage 31 a été prise en relève par une molette 33 dite de serrage présentant une surface de travail 34 de profil sensiblement rectiligne entre deux arrondis 35, 36 de confinement du serti en regard de la partie active 37 du mandrin 32.

Partant du stade illustré à la figure 5 où le travail de la molette de roulage 31 est terminé, l'intervention de la molette de serrage 33 peut s'analyser en deux phases.

Dans une première partie de la course de la molette de serrage 33 vers le mandrin 32, il se produit (figure 6) un aplatissement de l'ensemble du serti au cours duquel le tracé incurvé du bord de fond 30 se redresse progressivement au contact de la surface active 34 de la molette de serrage, provoque le refoulement du bord de corps 21 avec réduction progressive de son rayon de raccordement 21A d'un côté et fermeture progressive du crochet 19 jusqu'à redressement du bec 20 contre la partie terminale 30' du bord de fond, lequel se trouve de son côté pratiquement redressé et entraîné contre la partie adjacente du corps 10.

Cette phase de serrage du serti peut être considérée comme terminée lorsque la surface de travail 34 de la molette 33 est arrivée par rapport à la surface affrontée 37 du mandrin 32 à une distance correspondant à la somme des six épaisseurs de métal correspondant à l'insertion du bec 20 contre, d'une part, du côté intérieur, le corps 10 pris entre la partie d'emboîtement 29 et la partie adjacente interne 30A du bord de fond maintenant repliée et, d'autre part, du côté extérieur, la partie affrontée 30B dudit bord de fond recouvrant la partie adjacente du bord de corps désignée par la référence 26' et correspondant à la zone précédemment marquée par la dépression 26.

La phase de serrage ainsi achevée est suivie selon l'invention par une phase terminale dite de laminage au cours de laquelle la course de la molette de serrage est poursuivie (figure 7) jusqu'à une distance par rapport à la surface 37 du mandrin réduite à peu près à la somme des cinq épaisseurs de métal se trouvant dans le serti hors du bec 20.

Dans ces conditions les six couches de matière se trouvant au niveau du crochet 19 subissent un travail de laminage ou de forgeage déterminant une déformation plastique de l'ensemble conduisant à un ancrage ou verrouillage particulièrement efficace du crochet 19 dans les couches environnantes à la manière d'un harpon, un renforcement de l'ensemble par un effet d'écrouissage, une amélioration de l'étanchéité par l'effet des chicanes imprégnées dans la structure obtenue.

La figure 8, vue semblable à la figure 7, montre une variante se distinguant de la précédente par le fait que le crochet 19' résulte d'un repli préalablement opéré sur la zone limitrophe du bord de fond 30'. On notera l'amincissement affectant principalement dans ce cas les deux plis 20A et 20B du corps 10'.

La préparation du bord limitrophe de fond peut s'opérer par formation sur le bord limitrophe du fond d'un profilage semblable à celui qui a été décrit ci-dessus pour le bord de corps en référence à la figure 1. Cependant, il est également possible, et il peut être préféré, de pratiquer sur le bord limitrophe du fond, avant ou après mise en place sur le corps (comme ci-dessus en figure 3), par roulage préalable, un profil de crochet arrondi.

Les figures 9 à 12 montrent un exemple de réalisation d'une telle préparation du bord de fond et de l'opération subséquente de sertissage.

Selon la figure 9, la zone limitrophe du bord 30' d'un fond 28_{'} présente un profil 41 en crochet arrondi à la suite d'une mise en forme par roulage qui peut avoir été opérée, soit généralement avant, soit après mise en place du fond dans le corps 10' au bord à sertir simplement rabattu 20'.

L'ensemble ainsi préparé est soumis à l'action successive de deux molettes de sertissage: une première molette de roulage 40, que les figures 9 à 11 montrent en trois positions successives en regard d'un mandrin 42, et une molette 40' de serrage qui amène le sertissage, selon la figure 12, au stade précédant l'opération de laminage selon l'invention.

Une phase terminale de laminage peut s'opérer conformément à la description précédente.

L'invention n'est bien entendu pas limitée aux détails des formes de réalisation qui viennent d'être décrites à titre d'illustration. Ainsi, en ce qui concerne par exemple la mise en place du joint, en variante par rapport à la description donnée ci-dessus en référence à la figure 3, le joint d'étanchéité peut être déposé ou injecté selon des techniques connues au cours de l'opération de roulage des figures 3 et 4 ou encore des figures 9 et 10.

## Revendications

1. Procédé d'assemblage d'une première et d'une seconde pièce à paroi mince, en particulier d'un corps (10) et d'un fond (28) d'un emballage métallique du genre fût par un sertissage comportant, dans une zone de serti de hauteur donnée, une pluralité de couches appartenant alternativement à deux bords limitrophes des pièces à assembler, un repli préalablement opéré sur l'un des bords limitrophes augmentant sur une fraction prédéterminée de ladite hauteur le nombre de couches de ladite pluralité, ledit procédé comportant après mise en place des pièces à sertir, l'intervention successive d'une molette (31) de roulage du bord (30) de la seconde pièce autour du bord de la première pièce et avec celui-ci, puis d'une molette (33) de serrage laminage présentant une surface de travail de profil sensiblement parallèle à celle d'un mandrin de soutien (32) de l'assemblage, ledit procédé étant caractérisé par le fait que la phase de serrage du serti est terminée lorsque la surface de travail de la molette de serrage (33) est arrivée par rapport à la surface affrontée du mandrin (32) à une distance correspondant à la somme de six épaisseurs de métal constituant les couches alternées des deux pièces à assembler, et en ce que la phase de laminage qui suit la phase de serrage réduit ladite distance à peu près à la somme de cinq épaisseurs de métal.

2. Procédé selon la revendication 1, caractérisé en ce que le repli (41) est pratiqué sur le bord limitrophe (30') de la seconde pièce (28').

3. Procédé selon la revendication 1 appliqué à l'assemblage d'un corps de fût (10) avec un fond (28), un repli (20) étant opéré sur le bord limitrophe du corps (10), caractérisé en ce que ce repli est préparé par l'impression d'un profil de crochet (19) dans la partie terminale du bord de corps.

4. Procédé selon la revendication 3, caractérisé en ce que l'impression d'un profil de crochet (19) s'opère par la mise en oeuvre d'une molette (15) et d'un mandrin (13) de profils complémentaires.

5. Procédé selon la revendication 3 ou 4, caractérisé en ce que le profil de crochet (19) comporte une branche racine dirigée vers l'intérieur et une branche terminale ou bec (20) dirigée vers l'extérieur du corps.

6. Procédé selon l'une quelconque des revendications 3 à 5, caractérisé en ce que le bord de corps est rabattu à la presse (22) après formation du crochet (19).

7. Procédé selon la revendication 6, caractérisé en ce qu'une empreinte annulaire concave (26) vers l'extérieur est formée dans le bord tombé du corps entre le fond du profil du crochet (19) et le rayon de raccordement dudit bord tombé à la partie non déformée de la paroi du corps.

8. Procédé selon la revendication 7, caractérisé par la pose d'un joint (27) dans ladite empreinte préalablement à la mise en place du fond à sertir.

9. Dans un procédé d'assemblage par sertissage d'un fond (28) sur un corps (10) d'emballage métallique, une opération de préparation du bord limitrophe du corps caractérisée par l'impression d'un profil de crochet (19) dans une partie terminale du bord de corps, suivie d'une opération de tombée de bord conduisant à la formation d'un bord à sertir (20, 21) muni d'un crochet (19) présentant une partie terminale (20) d'orientation sensiblement axiale radialement à l'extérieur d'une empreinte annulaire (26).

## Patentansprüche

1. Verfahren zum Verbinden eines ersten und eines zweiten Bauteils dünner Wandstärke, insbesondere eines Mantels (10) und eines Bodens (28) eines fassartigen Metallbehälters durch eine Falzung, die in einer Falzzone gegebener Höhe eine Mehrzahl von Lagen aufweist, die abwechselnd den aneinandergrenzenden Rändern der beiden zu verbindenden Bauteile angehören, und eine zuvor an einem der aneinandergrenzenden Ränder hergestellte Abkantung aufweist, der die Anzahl der genannten Mehrzahl von Lagen über einen vorgegebenen Teil der genannten Höhe vergrössert, wobei das Verfahren nach dem Positionieren der zu falzenden Bauteile den aufeinanderfolgenden Einsatz einer Rolle (31) zum Einrollen des Randes (30) des zweiten Bauteils um den Rand des ersten Bauteils und mit demselben, sodann einer Presswalzrolle (33) mit einer Arbeitsoberfläche, deren Profil im wesentlichen parallel zu demjenigen eines Gegenhalters (32) ist, dadurch gekennzeichnet, dass die Pressphase der Falzung beendet wird, wenn die Arbeitsoberfläche der Presswalzrolle (33) mit Bezug auf die gegenüberliegende Oberfläche des Gegenhalters (32) eine Distanz erreicht hat, die der Summe von sechs Dicken des die abwechselnden Lagen der beiden zu verbindenden Bauteile bildenden Metalls entspricht, und dass die auf die Pressphase folgende Walzphase die genannte Distanz beinahe bis auf fünf Metalldicken verringert.

2. Verfahren nach Anspruch 1, dadurch gekennzeichnet, dass die Abkantung (41) an dem angrenzenden Rand (30') des zweiten Bauteils (28') hergestellt wird.

3. Verfahren nach Anspruch 1 zur Verbindung eines Fassmantels (10) mit einem Boden (28), wobei eine Abkantung (20) an dem angrenzenden Rand des Mantels (10) hergestellt wird, dadurch gekennzeichnet, dass diese Abkantung durch Eindrücken eines Hakenprofils (19) in den Endbereich des Mantelrandes vorbereitet wird.

4. Verfahren nach Anspruch 3, dadurch gekennzeichnet, dass das Eindrücken eines Hakenprofils (19) mittels einer Rolle (15) und eines Gegenhalters (13) mit komplementären Profilen erfolgt.

5. Verfahren nach Anspruch 3 oder 4, dadurch gekennzeichnet, dass das Hakenprofil (19) einen einwärts verlaufenden Anfangsabschnitt und einen bezüglich des Mantels auswärts weisenden Endabschnitt bzw. Vorsprung (20) aufweist.

6. Verfahren nach einem der Ansprüche 3 bis 5, dadurch gekennzeichnet, dass der Rand des Mantels nach der Bildung des Hakens (19) mittels einer Presse (22) umgebogen wird.

7. Verfahren nach Anspruch 6, dadurch gekennzeichnet, dass in dem umgebogenen Rand des Mantels eine nach aussen weisende ringförmige Vertiefung (26) zwischen dem Beginn des Hakenprofils (19) und dem Übergangsbereich des umgebogenen Randes zu dem nicht verformten Teil der Mantelwand gebildet wird.

8. Verfahren nach Anspruch 7, dadurch gekennzeichnet, dass vor dem Positionieren des zu falzenden Bodens ein Dichtungsmaterial (27) in die genannte Vertiefung eingelegt wird.

9. Massnahme zur Vorbereitung des angrenzenden Mantelrandes im Zuge eines Verfahrens zur Verbindung eines Bodens (28) mit einem Mantel (10) eines Metallbehälters durch Falzung, gekennzeichnet durch das Eindrücken eines Hakenprofils (19) in einen Endbereich des Mantelrandes, worauf ein Ausbiegen des Randes folgt, das zur Bildung eines Falzrandes (20, 21) führt, der mit einem Haken (19) versehen ist, der radial ausserhalb einer ringförmigen Vertiefung (26) einen etwa axial orientierten Endabschnitt (20) bildet.

## Claims

1. Process for assembling a first and a second piece with thin walls, particularly a body (10) and a base (28) of a metallic package of the barrel type by a crimped fastening having, in a crimped zone of given height, a plurality of layers belonging alternately to two neighbouring margins of the pieces to be assembled, a fold previously made in one of the neighbouring margins increasing, over a predetermined fraction of the said height, the number of layers, the said procedure involving after the pieces to be crimped are put in position the successive use of a roll moulder (31) for rolling the margin (30) of the second piece around and with the margin of the first piece, then a crimping moulder (33) for pressing and laminating which presents a working surface profile essentially parallel to that of the mandrel (32) for supporting the assembly, the said procedure being characterized by the fact that the squeezing phase of the crimping is ended when the working surface of the crimping moulder (33) reaches a distance from the facing surface of the mandrel (32) equal to the sum of six thicknesses of the metal forming the alternating layers of the two pieces to be assembled, and in that the phase of lamination which follows the squeezing phase reduces this distance to almost five thicknesses of the metal.

2. Process according to Claim 1, characterized in that the fold (41) is made in the neighbouring margin (30') of the second piece (28').

3. Process according to Claim 1 applied to assembling a body of a barrel (10) with a base (28), with a fold (20) being made in the neighbouring margin of the body (10), characterized in that the fold is prepared by pressing a profile of a hook (19) in the end part of the margin of the body.

4. Process according to Claim 3, characterized in that the impressing of the profile of the hook (19) is made by the use of a moulder (15) and a mandrel (13) with complementary profiles.

5. Process according to Claim 3 or 4, characterized in that the profile of a hook (19) has a principal arm directed towards the interior and a terminal arm or beak (20) directed towards the outside of the body.

6. Process according to any one of Claims 3 to 5, characterized in that the margin of the body is turned down by the press (22) after formation of the hook (19).

7. Process according to Claim 6, characterized in that an annular impression (26) concave towards the outside is formed in the turned-down margin between the bottom of the profile of the hook (19) and the radius of joining of the said turned-down margin and the part of the wall of the body which is not deformed.

8. Process according to Claim 7, characterized by the placing of a seal (27) in the said impression prior to putting the base to be crimped in position.

9. In a process of assembling by crimping a base (28) on a body (10) of a metallic package, an operation of preparing the neighbouring margin of the body characterized by the pressing of a profile of a hook (19) in a terminal part of the margin of the body, followed by an operation of folding down the margin leading to the formation of a margin to be crimped (20, 21) provided with a hook (19) presenting a terminal part (20) with an orientation essentially radially axial on the outside of an annular impression (26).
